# EUROPÄISCHE PATENTSCHRIFT

(11) **EP 2 209 651 B1**
(45) Veröffentlichungstag und Bekanntmachung des Hinweises auf die Patenterteilung: **28.08.2013**
(21) Anmeldenummer: 08844683.6
(22) Anmeldetag: 29.10.2008
(51) Int. Cl.: B42D 15/00, B42D 15/10

(54) **FOLIENELEMENT ZUR SICHERUNG EINES GEGENSTANDES**
FILM ELEMENT FOR PROTECTING AN OBJECT
ÉLÉMENT SOUS FORME DE FILM SERVANT À PROTÉGER UN OBJET

(30) Priorität: 30.10.2007 DE 102007052174
(43) Veröffentlichungstag der Anmeldung: 28.07.2010
(73) Patentinhaber: OVD Kinegram AG, 6301 Zug (CH)
(72) Erfinder: HANSEN, Achim, CH-6300 Zug (CH); STREB, Christina, CH-5646 Abtwil (CH)
(74) Vertreter: Zinsinger, Norbert
(86) Internationale Anmeldenummer: PCT/EP2008/009120
(87) Internationale Veröffentlichungsnummer: WO 2009/056285

(56) Entgegenhaltungen:
- EP-A- 0 419 241
- WO-A-02/43952
- GB-A- 2 403 182
- US-A- 5 080 463
- US-A- 5 658 411

## Beschreibung

Die Erfindung betrifft ein Folienelement zur Sicherung eines Gegenstands, insbesondere eines Wertdokuments, eines Datenträgers oder eines Warenerzeugnisses, wobei das Folienelement eine diffraktive Reliefstruktur aufweist, die einen optisch variablen Effekt erzeugt. Die Erfindung betrifft weiterhin einen mit mindestens einem solchen Folienelement gesicherten Gegenstand.

Derartige transparente Folienelemente und ihre Verwendung zur Sicherung von Gegenständen wie beispielsweise Identifikationskarten sind hinreichend bekannt. JP 05201182 A beschreibt laminierte Karten, welche auf einer Seite mit gedruckten Informationen oder Bildern versehen sind, wobei ein transparentes Folienelement die gedruckten Informationen oder Bilder überdeckt und mit der Karte verklebt ist.
Das Folienelement schützt die gedruckten Informationen oder Bilder vor unbefugten Manipulationen.

Folienelemente können dabei prinzipiell entweder durch auf einen Gegenstand auflaminierbare, selbsttragende Laminierfolien gebildet sein oder durch eine dünne, nicht selbsttragende Übertragungslage einer Transferfolie gebildet sein, die üblicherweise mittels Prägens auf den Gegenstand übertragen wird.
Eine Transferfolie weist eine Trägerfolie und darauf die nicht selbsttragende Übertragungslage auf, die von der Trägerfolie ablösbar ist. Die Transferfolie wird mittels eines Prägewerkzeugs gegen den Gegenstand gedrückt, wobei ein Bereich der Übertragungslage am Gegenstand haften bleibt. Beim Abziehen der Trägerfolie vom zu sichernden Gegenstand verbleibt der angedrückte Bereich der Übertragungslage am Gegenstand haften und bildet ein dünnes Folienelement, üblicherweise mit einer Foliendicke im Bereich von 3 bis 25 µm.
Eine Laminierfolie weist im Vergleich dazu eine wesentlich höhere Foliendicke, üblicherweise im Bereich von 15 bis 250 µm auf.

Der durch die diffraktive Reliefstruktur erzeugte, optisch variable Effekt kann sich am Folienelement in einem blickwinkelabhängigen Farbwechseleffekt und/oder Kontrastwechsel und/oder Motivwechsel, einer Ausbildung einer holographischen oder kinematographischen Darstellung, usw. äußern.

Das Folienelement wird dabei in einer bestimmten Grundform ausgebildet, die im Falle einer Verwendung einer Transferfolie beispielsweise durch die Umrissform der Transferfolie oder der Übertragungslage, die Umrissform und/oder die Strukturierung des verwendeten Prägewerkzeugs oder die Anordnung einer zwischen dem Gegenstand und der Übertragungslage positionierten Kleberschicht zum Befestigen von Bereichen der Übertragungslage an einem Gegenstand bestimmt ist. Bei der Laminierfolie ist die Grundform durch diese selbst bzw. deren Umrissform vorgegeben. Auch bei der Laminierfolie ist eine Kleberschicht zum Befestigen dieser am Gegenstand vorgesehen. Meist wird eine runde oder rechteckige Grundform für das Folienelement gewählt. Die DE 39 32 505 A1 beschreibt bereits Folienelemente, die einen Umriss in Form von Bildsymbolen, Schriftzeichen usw. aufweisen können.

Es hat sich allerdings gezeigt, dass die bekannten Folienelemente nachgeahmt werden können oder sich unter bestimmten Umständen, beispielsweise mittels transparenter klebender Folien, vom damit gesicherten Gegenstand trennen lassen, ohne dass das Folienelement beschädigt wird, um Informationsdaten auf dem Gegenstand zu manipulieren oder den Gegenstand komplett auszutauschen.

So werden Folienelemente beispielsweise mit der transparenten Klebefolie überklebt und vom Gegenstand zumindest soweit abgezogen, dass eine Manipulation der Informationsdaten erfolgen kann oder zwischen das Folienelement und den damit gesicherten Gegenstand ein dünnes Blatt mit den gewünschten Informationsdaten eingelegt werden kann. Anschließend wird der Verbund zwischen dem Gegenstand und dem Folienelement wieder hergestellt, wobei die transparente Folie üblicherweise auf dem Folienelement verbleibt.

Alternativ wird das Folienelement beispielsweise mit der transparenten Klebefolie überklebt und das Trägersubstrat eines originalen Gegenstandes ausgehend von seiner Rückseite abgeschliffen, um das auf der Vorderseite aufgeklebte originale Folienelement zu erhalten. In Folge wird die Klebefolie auf die Größe des originalen Folienelements zugeschnitten und das Folienelement auf einen anderen, nicht originalen Gegenstand aufgebracht.

Dies ist nicht nur bei Folienelementen möglich, die Grundformen mit einfachen Umrissen, wie Kreise, Rechtecke usw. aufweisen, sondern auch bei Folienelementen mit komplizierteren Umrissen, wie sie bereits in DE 39 32 505 A1 beschrieben sind.

Es ist nun Aufgabe der Erfindung, ein Folienelement bereitzustellen, das eine Manipulation eines damit gesicherten Gegenstandes oder eine Nachahmung weiter erschwert.

Die Aufgabe wird durch ein Folienelement zur Sicherung eines Gegenstands, insbesondere eines Wertdokuments, eines Datenträgers oder eines Warenerzeugnisses, wobei das Folienelement eine diffraktive Reliefstruktur aufweist, die einen optisch variablen Effekt erzeugt, wobei das Folienelement senkrecht zur Folienebene gesehen eine Grundform mit einem Umriss aufweist, gelöst, indem im Bereich von mindestens 25% des Umrisses der Grundform im Bereich des Umfangs des Folienelements musterförmige Aussparungen vorgesehen sind, die eine die Grundform überlagernde Information ausbilden und das Folienelement im Bereich des Umfangs mit Einkerbungen versehen.

Bei einer Einkerbung handelt es sich um einen spitz oder im wesentlichen spitz zulaufenden Einschnitt oder spitz oder im wesentlichen spitz zulaufenden Folienabschnitt im Bereich des Umfangs des Folienelements, der beim Versuch, das Folienelement vom zu sichernden Gegenstand abzulösen, eine Rissbildung und Rissausbreitung quer durch Bereiche des Folienelements begünstigt, so dass ein Ablösen des Folienelements am Stück, d.h. ohne jegliche Beschädigung, verhindert oder zumindest erschwert wird. Der Einschnitt oder Folienabschnitt (bzw. dessen Längsachse) ist in der Folienebene bevorzugt senkrecht zum Umfang des Folienelements hin ausgerichtet, kann aber auch in einem Winkel dazu angeordnet sein. Das Ende einer Einkerbung kann spitz oder geringfügig abgeflacht sein, wobei das Ende vom Folienelement wegzeigen oder zum Folienelement hinzeigen kann. Je nach Grundform des Folienelements wird eine Anordnung und Ausrichtung der Einkerbungen gewählt, die bei einem unbefugten Ablöseversuch des Folienelements mit hoher Wahrscheinlichkeit zu einer Rissbildung am Folienelement führt. Dabei kann eine Einkerbung den Umfang des Folienelements vergrößern oder so angeordnet sein, dass sie allseitig von dem Folienelement umschlossen ist. So kann beispielsweise eine allseitig vom Folienelement umgebene Einkerbung vorgesehen werden, indem V-förmige oder W-förmige Teile des Folienelements entfernt werden, wobei die gebildete V- oder W-förmige Öffnung vom Umfang des Folienelements beabstandet ist.

Neben den Einkerbungen stellen die musterförmigen Aussparungen vorzugsweise weitere Öffnungen bereit, die beispielsweise Löcher oder Muster mit abgerundeten Rändern bilden, die eine Rissbildung nicht zwingend weiter begünstigen müssen. Derartige Öffnungen werden zur Ausbildung der Information vorzugsweise mit den Einkerbungen kombiniert eingesetzt.

Die musterförmigen Aussparungen bilden insbesondere schmale und/oder spitz zulaufende Folienbereiche oder Folienstege am Umfang des Folienelements aus, die bei mechanischer Beanspruchung, wie einem unbefugten Ablöseversuch des Folienelements, leicht durchreißen oder überdehnt werden und so eine sichtbare Beschädigung zeigen. Insbesondere werden durch die musterförmigen Aussparungen schmale Folienbereiche mit einer Breite im Bereich von 0,3 bis 5 mm ausgebildet.

Die Nachbildung von Folienelementen, die derartige musterförmige Aussparungen aufweisen, ist nur mit Hilfe aufwendiger Anlagentechnik möglich. Die musterförmigen Aussparungen am Umfang des Folienelements bilden eine auslesbare und überprüfbare Information und verhindern aufgrund ihrer Kerbwirkung im Bereich des Umfangs des Folienelements wirkungsvoll ein unbefugtes Ablösen eines kompletten, unbeschädigten Folienelements. Ein Ablösen des Folienelements mit einer transparenten Klebefolie ist auch deshalb nicht mehr erfolgreich durchführbar, da die Klebefolie entsprechend den musterförmigen Aussparungen nachgeschnitten werden müsste. Ein Abschleifen des Trägersubstrats ausgehend von der Rückseite des Gegenstandes ist aufgrund des besonders gestalteten Randes des Folienelements nicht ohne eine Beschädigung des Randes durchführbar.

Besonders bevorzugt ist es, wenn die musterförmigen Aussparungen im Bereich von mindestens 40%, weiter bevorzugt von mindestens 50%, insbesondere von mindestens 75% des Umrisses der Grundform im Bereich des Umfangs des Folienelements vorgesehen sind. Die Anordnung der musterförmigen Aussparungen ist dabei bevorzugt so gewählt, dass ein Ablösen des Folienelements, ausgehend von jeder beliebigen Stelle des Umfangs des Folienelements, mit hoher Wahrscheinlichkeit zu einer Rissbildung und Beschädigung des Folienelements führt.

Es hat sich bewährt, wenn die musterförmigen Aussparungen pro Zentimeter Umriss der Grundform mindestens eine Einkerbung, bevorzugt mindestens zwei Einkerbungen im Bereich des Umfangs des Folienelements ausbilden. Vorzugsweise werden von den musterförmigen Aussparungen zwischen 1 und 10, weiter bevorzugt zwischen 1 und 5 Einkerbungen pro cm Umriss der Grundform ausgebildet. So ist eine besonders effektive Absicherung des Folienelements vor einem Ablösen oder vor Nachahmung sichergestellt.

Das Tiefen-zu-Breiten-Verhältnis der musterförmigen Aussparungen ist vorzugsweise größer als 0,3, weiter bevorzugt größer als 0,75. Vorzugsweise liegt das Tiefen-zu-Breiten-Verhältnis der musterförmigen Aussparungen im Bereich von 0,3 bis 2,5, weiter bevorzugt im Bereich von 0,7 bis 1,5. Unter Tiefen-zu-Breiten-Verhältnis der musterförmigen Aussparungen wird das Verhältnis der Tiefe der Einkerbung, d.h. dem Abstand zwischen den in diesem Sinne tiefsten Punkt der musterförmigen Aussparung und dessen Projektion auf die Verbindungsgeraden zwischen beiden oben bezeichneten Schnittpunkte, zu der Breite der jeweiligen musterförmigen Aussparung an deren Basis, d.h. die Distanz zwischen den Schnittpunkten mit der Umrisslinie der Grundform verstanden.

Die Tiefe der Einkerbungen beträgt vorzugsweise zwischen 1 und 10 mm, bevorzugt zwischen 1 und 6 mm.

Es ist bevorzugt, wenn die musterförmigen Aussparungen und somit auch die Information sich entlang des Umfangs des Folienelements mindestens fünfmal, insbesondere mindestens zehnmal wiederholen. Derartige repetitive Muster sind für den Betrachter des Folienelements besonders einprägsam, jedoch schwer nachzuahmen.

Vorzugsweise umfasst die Information mindestens ein Symbol und/oder ein Logo und/oder ein alphanumerisches Zeichen und/oder einen Schriftzug und/oder eine Nummernfolge und/oder ein graphisches Muster und/oder eine bildliche oder figürliche Darstellung und/oder eine Kodierung wie einen Barcode. Als Symbol kann beispielsweise für ein Folienelement eine musterförmige Aussparung in Form eines €-Zeichens gewählt werden, das sich am Umfang des Folienelements mehrfach wiederholt zeigt, gegebenenfalls in unterschiedlichen Größen. Alphanumerische Zeichen können einzeln verwendet oder aneinander gereiht werden, um einen Schriftzug, eine Zahlenfolge, einen Markennamen, eine technische oder chemische Formel usw. auszubilden. Eine bildliche Darstellung umfasst insbesondere figürliche Darstellungen, Darstellungen aus den Bereichen Flora und Fauna, Architektur, Astronomie, Sport, Technik, usw.

Es hat sich bewährt, wenn die musterförmigen Aussparungen zumindest teilweise mit dem unbewaffneten menschlichen Auge sichtbar sind. Dies ermöglicht eine schnelle und unkomplizierte Kontrolle des Folienelements ohne technische Hilfsmittel. Es ist aber ebenso von Vorteil, wenn die musterförmigen Aussparungen für das unbewaffnete menschliche Auge zumindest teilweise unsichtbar sind, so dass diese beispielsweise nur mittels einer Lupe erkannt werden können. Derart feine Aussparungen sind nur mit großem Aufwand nachahmbar und erfordern meist den Einsatz kostenintensiver Lastertechnik. Eine Kombination von musterförmigen Aussparungen, die mit dem unbewaffneten menschlichen Auge erkannt werden können und solchen, die mit dem unbewaffneten menschlichen Auge nicht erkannt werden können, ist ideal.

Musterförmige Aussparungen sind mit dem unbewaffneten menschlichen Auge vornehmlich dann sichtbar, wenn die musterförmigen Aussparungen pro cm Umriss der Grundform höchstens 10 Einkerbungen aufweisen. Musterförmige Aussparungen sind vornehmlich dann mit dem unbewaffneten menschlichen Auge zumindest teilweise unsichtbar, wenn sie pro cm Umriss der Grundform mehr als 10 Einkerbungen pro cm Umriss der Grundform aufweisen, vorzugsweise 20 oder mehr Einkerbungen pro cm Umriss der Grundform ausbilden. Vorzugsweise weisen solche Aussparungen jedoch weniger als 100, weiter bevorzugt weniger als 50 Einkerbungen pro cm Umriss der Grundform auf.

Wie oben bereits dargelegt, ist es hierbei auch möglich, dass sowohl musterförmige Aussparungen vorgesehen sind, die mit dem unbewaffneten menschlichen Auge erkannt werden als auch solche vorgesehen sind, die mit dem unbewaffneten menschlichen Auge nicht erkannt werden können. Es ist hierbei nicht nur möglich, dass diese Aussparungen nebeneinander am Umfang des Folienelements vorgesehen sind, sondern es ist auch möglich, dass sich solche Aussparungen überlagern und so musterförmige Aussparungen in mindestens einem Teilbereich des Umfangs des Folienelements vorgesehen sind, die aus Überlagerung einer mit dem unbewaffneten menschlichen Auge wahrnehmbare Aussparungen beschreibenden Makrostrukturen mit einer Mikrostruktur besteht, welche für das unbewaffnete menschliche Auge zumindest teilweise unsichtbare musterförmige Aussparungen beschreibt.

Vorzugsweise weisen diese beiden Arten von Aussparungen das oben beschriebene Tiefen-zu-Breiten-Verhältnis auf.

Auf diese Weise kann die die Grundform überlagernde Information eine erste, mit dem unbewaffneten menschlichen Auge wahrnehmbare Information und eine zweite, lediglich mittels eines Hilfsmittels (Lupe) wahrnehmbare zweite Information bereitstellen.

Vorzugsweise befinden sich die musterförmigen Aussparungen in einem Randstreifen des Folienelements, der senkrecht zur Folienebene gesehen eine Breite im Bereich von 0,5 bis 10 mm, insbesondere von 2 bis 5 mm aufweist. Die Breite des Randstreifens kann dabei über den Umfang des Folienelements konstant gehalten sein oder sich abschnittsweise ändern, wobei die Änderung sprunghaft oder kontinuierlich erfolgen kann. Dabei sind sprunghafte Änderungen besonders geeignet, die Kerbwirkung der Einkerbungen noch zu erhöhen, während kontinuierliche Änderungen, beispielsweise mit einer Wellencharakteristik, schwer nachzuahmen sind. Am Folienelement kommen bevorzugt beide Ausführungsformen zum Einsatz, indem in einem ersten Bereich seines Umfangs eine sprungförmige Änderung vorliegt und in einem zweiten Bereich seines Umfangs eine kontinuierliche Änderung vorliegt.

Es hat sich bewährt, wenn der Umriss der Grundform einen Kreis, eine Ellipse, ein Rechteck, ein Dreieck, einen Stern, eine figürliche oder bildliche Darstellung, ein Symbol, ein Logo oder ein alphanumerisches Zeichen darstellt. Dabei ist die Grundform insbesondere um den Faktor 10 bis 1000 größer dimensioniert als eine durch die musterförmigen Aussparungen gebildete Information.
Dabei können die Grundform und die durch die musterförmigen Aussparungen gebildete Information, insbesondere auch der optisch variable Effekt, thematisch aufeinander abgestimmt sein. Beispielsweise kann die Grundform einem €-Zeichen entsprechen und die musterförmigen Aussparungen ebenfalls eine Anzahl an €-Zeichen ausbilden, die allerdings um den Faktor 2 bis 3 kleiner dimensioniert sind. Oder die Grundform zeigt den Umriss eines Portraits einer berühmten Person, der optisch variable Effekt zeigt eine holographische Darstellung des Portraits dieser Person, und die musterförmigen Aussparungen bilden als Information den Namen der Person in Form eines Schriftzugs aus, der um den Faktor 2 bis 5 kleiner dimensioniert ist als die Grundform.

Es hat sich bewährt, wenn das Folienelement mindestens eine Kleberschicht, mindestens eine Reflektionsschicht und mindestens eine transparente Kunststoff-oder Lackschicht umfasst, wobei die diffraktive Reliefstruktur in eine, der mindestens einen Reflektionsschicht zugewandte Seite der mindestens einen Kunststoff- oder Lackschicht abgeformt ist.

Alternativ kann das Folienelement auch nur eine Kleberschicht und mindestens eine transparente Kunststoff- oder Lackschicht umfassen, wobei die Kleberschicht auf der, der diffraktiven Reliefstruktur abgewandten Seite der Kunststoff- oder Lackschicht angeordnet ist. In diesem Fall grenzt die diffraktive Reliefstruktur nicht an eine auf die Kunststoff- oder Lackschicht aufgebrachte Reflektionsschicht an, sondern stattdessen an Luft, wobei die Luft wie eine Reflektionsschicht wirkt, sofern der Unterschied zwischen dem Brechungsindex der Luft und dem der Kunststoff-oder Lackschicht ausreichend groß ist.

Weitere, im Bereich von Sicherheitselementen bereits hinreichend bekannte Schichten, die Druckfarbenschichten, magnetische Schichten, lumineszierende Schichten, Flüssigkristallschichten, photochrome Schichten, Haftvermittlerschichten, usw., können im Folienelement enthalten sein.

Vorzugsweise wird die diffraktive Reliefstruktur in die mindestens eine transparente Kunststoff- oder Lackschicht durch thermische Replikation oder UV-Replikation eingebracht. Dabei wird ein Prägestempel oder eine Prägewalze mit einem Oberflächenrelief gegen die transparente Kunststoff- oder Lackschicht gedrückt und die diffraktive Reliefstruktur darauf abgeformt.

Die Reflektionsschicht kann opak, semitransparent oder transparent ausgebildet sein. Die Reflektionsschicht kann weiterhin lediglich partiell ausgebildet sein. Zur Ausbildung opaker, semitransparenter oder auch transparenter Reflektionsschichten haben sich metallische Schichten, beispielsweise aus Aluminium, Silber, Gold, Kupfer, Nickel usw. bewährt, die je nach Schichtdicke opak sind oder Transparenz zeigen. Transparente Reflektionsschichten werden alternativ durch dielektrische Schichten, beispielsweise aus ZnS, ZnO, SiO₂, TiO₂ usw. gebildet.

Das Folienelement selbst kann opak, teilweise transparent oder transparent ausgebildet sein. Um ein transparentes oder zumindest in Teilbereichen transparentes Folienelement auszubilden, wird mindestens eine transparente Reflektionsschicht eingesetzt und/oder mindestens eine opake, lediglich partiell ausgebildete Reflektionsschicht verwendet. Weiterhin müssen zur Bildung eines transparenten oder zumindest in Teilbereichen transparenten Folienelements auch die Kleberschicht und gegebenenfalls weitere vorhandene Schichten transparent ausgebildet sein.

Vorzugsweise weist das Folienelement eine Foliendicke im Bereich von 3 bis 25 µm auf. Derart dünne Folienelemente sind nicht selbsttragend und werden üblicherweise mittels der bereits oben beschriebenen Transferfolientechnik auf einen Gegenstand übertragen. Dünne Folienelemente sind besonders bruchabfällig und schwer ablösbar. Aber auch dickere, selbsttragende Folienelemente mit einer Dicke im Bereich von 15 bis 250 µm, die als Laminierfolie oder Sticker ausgebildet sind, können alternativ eingesetzt werden.

Es ist von Vorteil, wenn die diffraktive Reliefstruktur zumindest in Bereichen des Folienelements ausgebildet ist, die den musterförmigen Aussparungen benachbart sind, so dass der optisch variable Effekt zumindest in den, den musterförmigen Aussparungen benachbarten Bereichen des Folienelements erzeugt wird. Dies erhöht die visuelle Erkennbarkeit der durch die musterförmigen Aussparungen erzeugten Information beträchtlich. Besonders bevorzugt ist es aber, wenn die diffraktive Reliefstruktur großflächig vorhanden ist und der generierte optisch variable Effekt sich dem Betrachter in allen Bereichen des Folienelements zeigt.

Das Folienelement weist vorzugsweise zusätzlich auf der Seite, die zum Betrachter zeigt, wenn das Folienelement auf dem Gegenstand befestigt ist, zumindest bereichsweise eine weitere Reliefstruktur auf. Eine derartige weitere Reliefstruktur ist insbesondere als makroskopische und/oder mikroskopische Reliefstruktur ausgeführt. Die weitere Reliefstruktur ist vorzugsweise visuell und/oder haptisch erfassbar. Die weitere Reliefstruktur kann dabei ein Muster, eine Guillochenstruktur, eine Linsenstruktur, eine Mattstrukur, eine diffraktive Struktur usw., oder eine Kombination dieser ausbilden.

Die Sicherung eines Gegenstands, insbesondere Wertdokuments, Datenträgers oder Warenerzeugnisses, der ein Trägersubstrat und insbesondere darauf aufgedruckte Informationsdaten aufweist, mit mindestens einem erfindungsgemäßen Folienelement, das auf dem Trägersubstrat befestigt ist, ist ideal.

Bevorzugt wird zur Sicherung des Gegenstandes ein transparentes oder bereichsweise transparentes Folienelement eingesetzt, das zumindest einen Teil der Informationsdaten überspannt, wobei die abgedeckten Informationsdaten lesbar bleiben.

Nach Befestigung des Folienelements am Gegenstand kann bei Bedarf eine transparente Schutzfolie über dem Folienelement angeordnet werden, welche das Folienelement und zumindest teilweise auch davon freie Bereiche des Gegenstands bedeckt. Allerdings muss hierbei sichergestellt werden, dass sich bei einem unbefugten Ablöseversuch des Folienelements vom Gegenstand unter Verwendung einer transparenten Klebefolie das Folienelement nicht oder zumindest nicht unbeschädigt zusammen mit der Schutzfolie ablösen lässt.

Ist der Gegenstand ein Wertdokument, so ist dieses bevorzugt eine Banknote, ein Ausweis, ein Reisepass, eine Identifikationskarte, eine Bankkarte, ein Ticket, ein Führerschein, ein Zertifikat, ein Zeugnis, ein Wertpapier, ein Lotterielos oder dergleichen. Ist der Gegenstand ein Datenträger, so ist dieser bevorzugt eine DVD, eine CD, eine Diskette, eine Filmrolle, ein Speicherchip, ein Etikett oder dergleichen.

Die Figuren 1a bis 2c sollen das erfindungsgemäße Folienelement beispielhaft erläutern. So zeigt
- Figur 1a: ein erstes Folienelement zur Sicherung eines Ausweises in dreidimensionaler Darstellung,
- Figur 1b: einen Ausweis mit einem Folienelement gemäß Figur 1 a,
- Figur 2a: ein zweites Folienelement zur Sicherung eines Ausweises in dreidimensionaler Darstellung,
- Figur 2b: eine Vergrößerung eines Ausschnitts am Rand des zweiten Folienelements,
- Figur 2c: einen Ausweis mit einem zweiten Folienelement gemäß Figur 2a.

Figur 1a zeigt in dreidimensionaler Darstellung ein erstes Folienelement 1 zur Sicherung eines Gegenstandes 10 in Form eines Ausweises. Der Gegenstand 10 weist ein Trägersubstrat 11 und darauf aufgedruckte Informationsdaten 12 auf, die persönliche Daten des Ausweisinhabers und sein Bild sowie weitere, für den vorliegenden Ausweis spezifische Angaben wiedergeben. Das Folienelement 1 ist transparent ausgebildet und weist eine Grundform 2 mit rechteckigem Umriss auf, wobei das Folienelement 1 geringfügig kleiner dimensioniert ist als das Trägersubstrat 11. Der Umriss der Grundform 2 ist mit musterförmigen Aussparungen 3 in Form von Einkerbungen versehen, die einen Zick-Zack-förmigen Verlauf des Umfangs des Folienelements 1 erzeugen und den Umfang des Folienelements 1 gegenüber dem rechteckigen Umriss seiner Grundform 2 vergrößern. Der Umfang des Folienelements 1 berührt aufgrund der musterförmigen Aussparungen 3 den Umriss der Grundform 2 nur noch punktuell. Die musterförmigen Aussparungen 3 sind hier im Bereich von 100% des Umrisses der Grundform 2 am Umfang des Folienelements 1 vorgesehen. Das Folienelement 1 weist auf seiner gesamten Fläche einen optisch variablen Effekt 5 auf, der durch eine diffraktive Reliefstruktur generiert wird. Das Folienelement 1 wird auf das Trägersubstrat 11 derart aufgeklebt, dass es die darauf aufgedruckten Informationsdaten 12 überspannt.

Figur 1b zeigt den fertigen Ausweis mit dem Gegenstand 10 und dem darauf aufgeklebten ersten Folienelement 1 gemäß Figur 1a, wobei das Folienelement 1 auf seiner dem Gegenstand 10 abgewandten Seite mit einer hier nicht dargestellten, visuell und/oder haptisch erfassbaren Reliefstruktur versehen ist..

Figur 2a zeigt in dreidimensionaler Darstellung ein zweites Folienelement 1' zur Sicherung eines Gegenstandes 10 in Form eines Ausweises. Der Gegenstand 10 weist ein Trägersubstrat 11 und darauf aufgedruckte Informationsdaten 12 auf, die persönliche Daten des Ausweisinhabers und sein Bild sowie weitere, für den vorliegenden Ausweis spezifische Angaben wiedergeben. Das Folienelement 1' ist transparent ausgebildet und weist eine Grundform mit rechteckigem Umriss auf, wobei das Folienelement 1' geringfügig kleiner dimensioniert ist als das Trägersubstrat 11. Der Umriss der Grundform ist mit musterförmigen Aussparungen 3' in Form von Einkerbungen versehen, die einen musterförmigen Verlauf enthaltend die Buchstaben "B" und "G" und "M" des Umfangs des Folienelements 1' erzeugen (siehe vergrößerten Ausschnitt 2b des Umfangs des Folienelements 1' in Figur 2b) und den Umfang des Folienelements 1' gegenüber dem rechteckigen Umriss seiner Grundform vergrößern. Der Umfang des Folienelements 1' berührt aufgrund der musterförmigen Aussparungen 3' den Umriss der Grundform an den kurzen Seiten nur noch bereichsweise. Die musterförmigen Aussparungen 3' sind hier im Bereich von weniger als 50% des Umrisses der Grundform am Umfang des Folienelements 1' vorgesehen. Das Folienelement 1' weist auf seiner gesamten Fläche einen optisch variablen Effekt 5 auf, der durch eine diffraktive Reliefstruktur generiert wird. Das Folienelement 1' wird auf das Trägersubstrat 11 derart aufgeklebt, dass es die darauf aufgedruckten Informationsdaten 12 überspannt.

Figur 2b zeigt eine Vergrößerung des Ausschnitts 2b des Folienelements 1' aus Figur 2a, in welchem die vorgesehenen Einkerbungen 4' im Detail erkennbar sind. Figur 2c zeigt den fertigen Ausweis mit dem Gegenstand 10 und dem darauf aufgeklebten ersten Folienelement 1' gemäß Figur 2a.

Das Folienelement kann eine Vielzahl weiterer, nicht im Detail gezeigter musterförmiger Aussparungen im Bereich seines Umfangs aufweisen, die eine auslesbare Information bereitstellen und gleichzeitig eine Kerbwirkung entfalten.

## Patentansprüche

1. Folienelement (1, 1') zur Sicherung eines Gegenstands (10), insbesondere eines Wertdokuments, eines Datenträgers oder eines Warenerzeugnisses, wobei das Folienelement (1, 1') eine diffraktive Reliefstruktur aufweist, die einen optisch variablen Effekt (5) erzeugt, wobei das Folienelement (1, 1') senkrecht zur Folienebene gesehen eine Grundform (2) mit einem Umriss aufweist,
**dadurch gekennzeichnet,**
**dass** im Bereich von mindestens 25% des Umrisses der Grundform (2) am Umfang des Folienelements (1, 1') musterförmige Aussparungen (3, 3') vorgesehen sind, die eine die Grundform (2) überlagernde Information ausbilden und den Umfang des Folienelements (1, 1') mit Einkerbungen (4, 4') versehen.

2. Folienelement nach Anspruch 1,
**dadurch gekennzeichnet,**
**dass** die musterförmigen Aussparungen (3, 3') im Bereich von mindestens 50%, insbesondere von mindestens 75% des Umrisses der Grundform (2) am Umfang des Folienelements (1, 1') vorgesehen sind.

3. Folienelement nach Anspruch 1 oder 2,
**dadurch gekennzeichnet,**
**dass** die musterförmigen Aussparungen (3, 3') pro Zentimeter Umriss der Grundform (2) mindestens 1 Kerbe im Umfang des Folienelements (1, 1') ausbildet.

4. Folienelement nach einem der Ansprüche 1 bis 3,
**dadurch gekennzeichnet,**
**dass** die musterförmigen Aussparungen (3, 3') und somit auch die Information sich entlang des Umfangs des Folienelements (1, 1') mindestens fünfmal, insbesondere mindestens zehnmal wiederholen.

5. Folienelement nach einem der Ansprüche 1 bis 4,
**dadurch gekennzeichnet,**
**dass** die Information mindestens ein Symbol und/oder ein Logo und/oder ein alphanumerisches Zeichen und/oder einen Schriftzug und/oder eine Nummernfolge und/oder ein graphisches Muster und/oder eine bildliche oder figürliche Darstellung und/oder eine Kodierung umfasst.

6. Folienelement nach einem der Ansprüche 1 bis 5,
**dadurch gekennzeichnet,**
**dass** die musterförmigen Aussparungen (3, 3') zumindest teilweise für das unbewaffnete menschliche Auge sichtbar sind.

7. Folienelement nach einem der Ansprüche 1 bis 6,
**dadurch gekennzeichnet,**
**dass** die musterförmigen Aussparungen (3, 3') zumindest teilweise für das unbewaffnete menschliche Auge unsichtbar sind.

8. Folienelement nach einem der Ansprüche 1 bis 7,
**dadurch gekennzeichnet,**
**dass** die musterförmigen Aussparungen (3, 3') sich in einem Randstreifen des Folienelements (1, 1') befinden, der senkrecht zur Folienebene gesehen eine Breite im Bereich von 2 bis 10 mm aufweist.

9. Folienelement nach einem der Ansprüche 1 bis 8,
**dadurch gekennzeichnet,**
**dass** der Umriss der Grundform (2) einen Kreis, eine Ellipse, ein Rechteck, ein Dreieck, einen Stern, eine figürliche oder bildliche Darstellung, ein Symbol, ein Logo oder ein alphanumerisches Zeichen darstellt.

10. Folienelement nach einem der Ansprüche 1 bis 8,
**dadurch gekennzeichnet,**
**dass** die Grundform (2) um den Faktor 10 bis 1000 größer dimensioniert ist als die der Grundform (2) überlagerte Information.

11. Folienelement nach einem der Ansprüche 1 bis 10,
**dadurch gekennzeichnet,**
**dass** das Folienelement (1, 1') mindestens eine Kleberschicht, mindestens eine Reflektionsschicht und mindestens eine transparente Kunststoff- oder Lackschicht umfasst, wobei die diffraktive Reliefstruktur in eine, der mindestens einen Reflektionsschicht zugewandte Seite der mindestens einen Kunststoff-oder Lackschicht abgeformt ist.

12. Folienelement nach einem der Ansprüche 1 bis 11,
**dadurch gekennzeichnet,**
**dass** das Folienelement (1, 1') eine Foliendicke im Bereich von 3 bis 250 µm aufweist.

13. Folienelement nach einem der Ansprüche 1 bis 13,
**dadurch gekennzeichnet,**
**dass** die diffraktive Reliefstruktur zumindest in Bereichen des Folienelements (1, 1') ausgebildet ist, die den musterförmigen Aussparungen (3, 3') benachbart sind, so dass der optisch variable Effekt (5) zumindest in den, den musterförmigen Aussparungen (3, 3') benachbarten Bereichen des Folienelements (1, 1') erzeugt wird.

14. Folienelement nach einem der Ansprüche 1 bis 14,
**dadurch gekennzeichnet,**
**dass** das Folienelement (1, 1') auf seiner dem Gegenstand (10) abgewandt anzuordnenden Seite zumindest bereichsweise eine weitere Reliefstruktur aufweist.

15. Gegenstand (10), insbesondere Wertdokument, Datenträger oder Warenerzeugnis, mit einem Trägersubstrat (11) und insbesondere darauf aufgedruckten Informationsdaten,
**dadurch gekennzeichnet,**
**dass** mindestens ein Folienelement (1, 1') gemäß einem der Ansprüche 1 bis 15 auf dem Trägersubstrat (11) befestigt ist.

## Claims

1. Film element (1, 1') for securing an object (10), in particular a document of value, a data storage medium or a product, wherein the film element (1, 1') has a diffractive relief structure, which produces an optically variable effect (5), wherein the film element (1, 1') , when viewed perpendicular to the film plane, has a base form (2) having an outline,
**characterised in that**,
patterned recesses (3, 3') are provided in the region of at least 25% of the outline of the base form (2) on the periphery of the film element (1, 1') , which form information superimposed on the base form (2) and add notches (4, 4') to the periphery of the film element (1, 1').

2. Film element according to claim 1,
**characterised in that**,
the patterned recesses (3, 3') are provided in the region of least 50%, in particular at least 75% of the outline of the base form (2) on the periphery of the film element (1, 1').

3. Film element according to claim 1 or 2,
**characterised in that**,
the patterned recesses (3, 3') form at least 1 notch per centimetre of the outline of the base form (2) on the periphery of the film element (1, 1').

4. Film element according to one of the preceding claims,
**characterised in that**,
the patterned recesses (3, 3'), and thus also the information, are repeated at least five times, in particular at least ten times, along the periphery of the film element (1, 1').

5. Film element according to one of claims 1 to 4,
**characterised in that**,
the information comprises at least one symbol and/or one logo and/or one alphanumeric character and/or one character and/or one sequence of numbers and/or one graphic design and/or one visual or figurative diagram and/or one encryption.

6. Film element according to one claims 1 to 5,
**characterised in that**,
the patterned recesses (3, 3') are at least partially visible to the naked human eye.

7. Film element according to one of claims 1 to 6,
**characterised in that**,
the patterned recesses (3, 3') are at least partially invisible to the naked human eye.

8. Film element according to one of claims 1 to 7,
**characterised in that**,
the patterned recesses (3, 3') are located on a strip at the edge of the film element (1, 1'), which has a width of between 2 and 10mm when viewed perpendicular to the film plane.

9. Film element according to one of claims 1 to 8,
**characterised in that**,
the outline of the base form (2) depicts a circle, an ellipse, a rectangle, a triangle, a star, a visual or figurative diagram, a symbol, a logo or an alphanumeric character.

10. Film element according to one of claims 1 to 8,
**characterised in that**,
the base form (2) has dimensions that are a factor of between 10 and 1000 times greater than the information superimposed on the base form (2).

11. Film element according to one of claims 1 to 10,
**characterised in that**,
the film element (1, 1') contains at least one adhesive layer, at least one reflective layer and at least one transparent plastic or lacquer layer, wherein the diffractive relief structure is moulded into a side of the at least one plastic or lacquer layer that is facing the at least one reflective layer.

12. Film element according to one of claims 1 to 11,
**characterised in that**,
the film element (1, 1') has a film thickness of between 3 and 250 µm.

13. Film element according to one of claims 1 to 13,
**characterised in that**,
the diffractive relief structure is formed at least in regions of the film element (1, 1') neighbouring the patterned recesses (3, 3'), such that the optically variable effect (5) is produced at least in the regions of the film element (1, 1') which neighbour the patterned recesses (3, 3').

14. Film element according to one of claims 1 to 14,
**characterised in that**,
the film element (1, 1') has, area by area, at least one further relief structure on the layer furthest from the object (10).

15. Object (10), in particular a document of value, a data storage medium or a product, having a carrier substrate (11) and in particular the information printed onto it,
**characterised in that**,
at least one film element (1, 1') according to one of claims 1 to 15 is attached to the carrier substrate (11).

## Revendications

1. Elément sous forme de film (1, 1') servant à protéger un objet (10), notamment un document de valeur, un support de données ou un produit, l'élément sous forme de film (1, 1') présentant une structure en relief diffractive qui génère un effet optique variable (5), l'élément sous forme de film (1, 1') présentant, perpendiculairement au plan du film, une forme de base (2) avec un contour,
**caractérisé en ce que**
des évidements (3, 3') à motif sont prévus dans la zone d'au moins 25% du contour de la forme de base (2) sur la périphérie de l'élément sous forme de film (1, 1'), lesquels réalisent une information surplombant la forme de base (2) et pourvoient de rainures (4, 4') la périphérie de l'élément sous forme de film (1, 1').

2. Elément sous forme de film selon la revendication 1,
**caractérisé en ce que**
les évidements (3, 3') à motif sont prévus dans la zone d'au moins 50%, en particulier d'au moins 75% du contour de la forme de base (2) sur la périphérie de l'élément sous forme de film (1, 1').

3. Elément sous forme de film selon la revendication 1 ou 2,
**caractérisé en ce que**
les évidements (3, 3') à motif réalisent par centimètre de contour de la forme de base (2) au moins une rainure dans la périphérie de l'élément sous forme de film (1, 1').

4. Elément sous forme de film selon l'une quelconque des revendications 1 à 3,
**caractérisé en ce que**
les évidements (3, 3') à motif et ainsi aussi l'information se répètent au moins cinq fois, en particulier au moins dix fois le long de la périphérie de l'élément sous forme de film (1, 1').

5. Elément sous forme de film selon l'une quelconque des revendications 1 à 4,
**caractérisé en ce que**
l'information comporte au moins un symbole et/ou un logo et/ou un caractère alphanumérique et/ou une inscription et/ou une suite de nombres et/ou un motif graphique et/ou une représentation par image ou figure et/ou un codage.

6. Elément sous forme de film selon l'une quelconque des revendications 1 à 5,
**caractérisé en ce que**
les évidements (3, 3') à motif sont visibles au moins en partie pour l'oeil humain nu.

7. Elément sous forme de film selon l'une quelconque des revendications 1 à 6,
**caractérisé en ce que**
les évidements (3, 3') à motif ne sont pas visibles au moins en partie pour l'oeil humain nu.

8. Elément sous forme de film selon l'une quelconque des revendications 1 à 7,
**caractérisé en ce que**
les évidements (3, 3') à motif se situent dans une bande latérale de l'élément sous forme de film (1, 1'), qui présente une largeur comprise entre 2 et 10mm perpendiculairement au plan du film.

9. Elément sous forme de film selon l'une quelconque des revendications 1 à 8,
**caractérisé en ce que**
le contour de la forme de base (2) représente un cercle, une ellipse, un rectangle, un triangle, une étoile, une représentation par image ou figure, un symbole, un logo ou un caractère alphanumérique.

10. Elément sous forme de film selon l'une quelconque des revendications 1 à 8,
**caractérisé en ce que**
la dimension de la forme de base (2) est plus grande du facteur 10 à 1 000 que l'information surplombant la forme de base (2).

11. Elément sous forme de film selon l'une quelconque des revendications 1 à 10,
**caractérisé en ce que**
l'élément sous forme de film (1, 1') comporte au moins une couche de colle, au moins une couche de réflexion et au moins une couche de plastique ou de vernis transparente, la structure en relief diffractive étant moulée dans un côté tourné vers l'au moins une couche de réflexion de l'au moins une couche de plastique ou de vernis.

12. Elément sous forme de film selon l'une quelconque des revendications 1 à 11,
**caractérisé en ce que**
l'élément sous forme de film (1, 1') présente une épaisseur comprise entre 3 et 250µm.

13. Elément sous forme de film selon l'une quelconque des revendications 1 à 13,
**caractérisé en ce que**
la structure en relief diffractive est réalisée au moins dans des zones de l'élément sous forme de film (1, 1' ) qui sont contigües aux évidements (3, 3') à motif de sorte que l'effet optique variable (5) soit généré au moins dans les zones contiguës aux évidements à motif (3, 3') de l'élément sous forme de film (1, 1').

14. Elément sous forme de film selon l'une quelconque des revendications 1 à 14,
**caractérisé en ce que**
l'élément sous forme de film (1, 1') présente au moins par endroits une autre structure en relief sur son côté à disposer à distance de l'objet (10).

15. Objet (10), en particulier document de valeur, support de données ou produit, avec un substrat porteur (11) et des données d'information imprimées dessus en particulier,
**caractérisé en ce que**
au moins un élément sous forme de film (1, 1') selon l'une quelconque des revendications 1 à 15 est fixé sur le substrat porteur (11).
